# EUROPÄISCHE PATENTSCHRIFT

(11) **EP 2 185 465 B1**
(45) Veröffentlichungstag und Bekanntmachung des Hinweises auf die Patenterteilung: **04.07.2012**
(21) Anmeldenummer: 08828809.7
(22) Anmeldetag: 26.08.2008
(51) Int. Cl.: B66F 7/10, F16G 13/18

(54) **HUBVORRICHTUNG**
LIFTING APPARATUS
DISPOSITIF DE LEVAGE

(30) Priorität: 29.08.2007 DE 102007041052
(43) Veröffentlichungstag der Anmeldung: 19.05.2010
(73) Patentinhaber: Dürr Assembly Products GmbH, 66346 Püttlingen (DE)
(72) Erfinder: DURANT, Pascal, F-57990 Nousseviller Saint Nabor (FR); BRÜCKMANN, Ralf, 64625 Bensheim (DE); SCHMOHL, Andreas, 72636 Frickenhausen (DE)
(74) Vertreter: Vièl, Christof
(86) Internationale Anmeldenummer: PCT/DE2008/001402
(87) Internationale Veröffentlichungsnummer: WO 2009/026899

(56) Entgegenhaltungen:
- DE-B- 1 080 751
- US-A- 4 875 660
- US-B1- 6 382 358

## Beschreibung

Die Erfindung betrifft eine Hubvorrichtung mit mindestens einem Teleskoprohr oder - zylinder, bestehend aus einem ersten und einem zweiten ringförmigen Band, wobei Mittel vorgesehen sind, um das erste Band spiralförmig transversal orthogonal um eine Mittelachse anzuordnen und das zweite Band um sich selbst gewickelt anzuordnen, wobei die Windungen des zweiten Bandes zur Mittelachse transversal parallel liegen, und um das erste Band in eine eingezogen gestapelte Stellung und das zweite Band in eine eingezogene spiralförmige Stellung zu überführen. Die Erfindung betrifft weiter die Verwendung einer solchen Hubeinrichtung.

Ein Teleskoprohr oder -zylinder der oben beschriebenen Art ist aus der US 4,875,660 A bzw. der EP 0 326 910 B1 bekannt und wird unter der Bezeichnung "SpiraLift" von der Firma PACO SPIRALIFT INC., Québec, Kanada vertrieben. Dieses rein mechanische Teleskoprohr ist gegenüber herkömmlichen pneumatischen oder hydraulischen Teleskopvorrichtungen insofern von Vorteil, als es für einen gegebenen Hub eine minimale Bauhöhe aufweist. Bei einem solchen Spirallift-Hubelement sind die Hubkraft und die Stromaufnahme zudem über den gesamten Hub konstant. Zudem ist das Hubelement nahezu wartungsfrei und kann im Nothandbetrieb mit einem Adapter von Hand verstellt werden.

Die US 6,382,358 B1 beschreibt eine Sicherungsvorrichtung für eine Hubvorrichtung.

Aufgabe der Erfindung ist es somit, die Betriebssicherheit von Hubeinrichtungen gemäß dem Oberbegriff zu erhöhen.

Diese Aufgabe wird bei einer Hubvorrichtung gemäß dem Oberbegriff erfindungsgemäß dadurch gelöst, daß die Hubvorrichtung Mittel zum Verhindern eines Abstürzens bei einem Versagen des Teleskoprohrs oder -zylinders aufweist, die eine Zahnstange und eine wellenförmige Profilbahn, die beide an einem festen Teil der Hubvorrichtung befestigt sind und eine an einem vertikal beweglichen Teil der Hubvorrichtung drehbar gelagerte Sperrklinke mit einer Rolle aufweisen, wobei Mittel zum Andrücken der Rolle gegen die Profilbahn vorgesehen sind und die Sperrklinke zum Eingriff in die Zahnstange ausgebildet ist.

Der Erfindung liegt die Erkenntnis zugrunde, daß auch bei einer Hubvorrichtung, die unter Verwendung derartiger Teleskoprohre oder -zylinder arbeitet, ein Abstürzen der Hubvorrichtung aufgrund eines technischen Versagens des Teleskoprohrs oder -zylinders möglich ist, z.B. bei Überschreiten der zulässigen Höchstlast. Um eine maximale Betriebssicherheit zu erreichen, werden die erfindungsgemäßen Mittel zum Verhindern eines Abstürzens bei einem Versagen des Teleskoprohrs oder -zylinders vorgesehen.

Im Normalbetrieb liegt die Rolle immer an der Profilbahn an, wodurch sichergestellt ist , daß die Sperrklinke nicht in die Zahnstange einrastet. Bei Überschreiten einer vorbestimmbaren vertikalen Geschwindigkeit, beispielsweise der Nennhubgeschwindigkeit, hebt die Rolle von der Profilbahn ab und die Sperrklinke rastet in die Zahnstange ein. Die Geschwindigkeit, bei der die Rolle von der Profilbahn abhebt, kann durch die Ausgestaltung der Profilbahn und den Anpreßdruck der Rolle variiert werden.

Eine alternative Ausgestaltung der Erfindung besteht darin, daß die Mittel zum Verhindern des Abstürzens eine Zahnstange und eine wellenförmige Profilbahn, die beide an einem vertikal beweglichen Teil der Hubvorrichtung befestigt sind und eine an einem festen Teil der Hubvorrichtung drehbar gelagerte Sperrklinke mit einer Rolle aufweist, wobei Mittel zum Andrücken der Rolle gegen die Profilbahn vorgesehen sind und die Sperrklinke zum Eingriff in die Zahnstange ausgebildet ist.

Diese Lösung stellt die kinematische Umkehr der ersten Lösung dar.

Im Rahmen der Erfindung kann vorgesehen sein, daß die Mittel zum Andrücken der Rolle gegen die Profilbahn als Gegengewicht ausgebildet sind.

Durch die Masse und den Hebel des Gegengewichtes wird der Anpreßdruck, der auf die Rolle wirkt, definiert und kann durch Veränderung dieser Parameter variiert werden.

Ebenso ist es möglich, daß die Mittel zum Andrücken der Rolle gegen die Profilbahn als Feder ausgebildet sind.

In diesem Zusammenhang ist es vorteilhaft, daß die Federkraft der Feder einstellbar ist.

Dann kann durch Einstellen der Federkraft der Anpreßdruck der Rolle und somit die Auslösegeschwindigkeit der Absturzvorrichtung vorbestimmt werden.

Im Rahmen der Erfindung liegt auch die Verwendung einer erfindungsgemäßen Hubvorrichtung in der Automobilindustrie, insbesondere für den Fahrwerkeinbau.

Im Fahrwerkeinbau (auch "Hochzeit" genannt) fügt man die Antriebs- und Fahrwerkkomponenten durch das Anheben des Werkstückträgers zur Karosse. Viele Montage- und Schraubprozesse, ob manuell oder automatisch, erfolgen nach dem Fügen von unten. Der Raum unterhalb des Werkstückträgers wird für Hubelemente und Montageprozesse (Schrauben, Clipsen, etc.) benötigt. Je kleiner die von der Hubvorrichtung benötigte Fläche ist, desto größer ist die nutzbare Fläche für die Zugänglichkeit der Montage-und Schraubwerkzeuge. Insofern ist die erfindungsgemäße Hubvorrichtung besonders für diese Einsatzgebiete geeignet.

Nachfolgend wird ein Ausführungsbeispiel der Erfindung anhand von Zeichnungen näher erläutert.

Es zeigen
- Fig. 1a und 1b: eine erfindungsgemäße Hubvorrichtung in Seitenansicht in eingefahrener und in ausgefahrener Stellung,
- Fig. 1c: eine erfindungsgemäße Hubvorrichtung in einer gegenüber Fig. 1a und 1b um 90° versetzten Seitenansicht in ausgefahrener Stellung,
- Fig. 2a, 2b, und 2c: eine Detailansicht der Vorrichtung zum Verhindern eines Abstürzens in verschiedenen nicht blockierten Stellungen,
- Fig. 3: eine Detailansicht der Vorrichtung zum Verhindern eines Abstürzens in blockierter Stellung.

Wie aus den Fig. 1a bis 1c ersichtlich, weist die erfindungsgemäße Hubvorrichtung 1 einen Grundrahmen 2 auf. In diesem sind die Mittel 3, um ein erstes Band spiralförmig transversal orthogonal um eine Mittelachse anzuordnen und ein zweites Band um sich selbst gewickelt anzuordnen, wobei die Windungen des zweiten Bandes zur Mittelachse transversal parallel liegen, und um , das erste Band in eine eingezogen gestapelte Stellung und das zweite Band in eine eingezogene spiralförmige Stellung zu überführen, angeordnet.

Die Hubvorrichtung 1, die im vorliegenden Fall zweistufig ausgebildet ist, weist zwei Mittel zum Verhindern des Abstürzens bei einem Versagen der Hubvorrichtung auf. Diese umfassen jeweils eine vertikal mitfahrende Zahnstange 4, eine ebenfalls vertikal mitfahrende Profilbahn 5, welche ein wellenförmiges Profil aufweist, und eine drehbar gelagerte, am festen Teil der Hubvorrichtung 1 befestigte Sperrklinke 6 mit einer Rolle 7 und einem Gegengewicht 8. Die Zahnstange 4 und die Profilbahn 5 verlaufen nebeneinander.

Wie aus den Fig. 2a, 2b, 2c und 3 hervorgeht, funktionieren die Mittel 3 zum Verhindern des Abstürzens wie folgt. Die an der Sperrklinke 6 befestigte Rolle 7 wird durch das Gegengewicht 8 (welches auch durch eine Feder ersetzt werden könnte) gegen die Profilbahn 5 gedrückt und liegt auch beim Verfahren im Normalbetrieb immer an der Profilbahn 5 an.

Erst wenn eine bestimmte, durch den Anpreßdruck definierte Geschwindigkeit überschritten wird, hebt die Rolle 7 von der Profilbahn 5 ab und die Sperrklinke 6 rastet in die Zahnstange 4 ein und blockiert die Hubvorrichtung 1. Der Anpreßdruck kann durch die Masse des Gegengewichtes 8 und den Hebel desselben auf ein gewünschtes Maß eingestellt werden, so daß die Mittel 3 zum Verhindern des Abstürzens erst bei Überschreiten der Normalgeschwindigkeit der Hubvorrichtung 1 auslösen.

Diese Absturzsicherung funktioniert rein mechanisch und bedarf keiner aufwendigen elektrischen oder pneumatischen Antriebselemente.

## Patentansprüche

1. Hubvorrichtung (1) mit mindestens einem Teleskoprohr oder -zylinder, bestehend aus einem ersten und einem zweiten ringförmigen Band, wobei Mittel vorgesehen sind, um das erste Band spiralförmig transversal orthogonal um eine Mittelachse anzuordnen und das zweite Band um sich selbst gewickelt anzuordnen, wobei die Windungen des zweiten Bandes zur Mittelachse transversal parallel liegen und das erste Band in eine eingezogen gestapelte Stellung und das zweite Band in eine eingezogene spiralförmige Stellung zu überführen, **dadurch gekennzeichnet, daß** die Hubvorrichtung (1) Mittel (4, 5, 6, 7) zum Verhindern eines Abstürzens bei einem Versagen des Teleskoprohrs oder -zylinders aufweist, die eine Zahnstange (4) und eine wellenförmige Profilbahn (5), die beide an einem festen Teil der Hubvorrichtung (1) befestigt sind und eine an einem vertikal beweglichen Teil der Hubvorrichtung (1) drehbar gelagerte Sperrklinke (6) mit einer Rolle (7) aufweisen, wobei Mittel zum Andrücken der Rolle (7) gegen die Profilbahn (5) vorgesehen sind und die Sperrklinke (6) bei Überschreiten einer vorbestimmbaren vertikalen Geschwindigkeit der Hubvorrichtung zum Eingriff in die Zahnstange (4) ausgebildet ist.

2. Hubvorrichtung (1) mit mindestens einem Teleskoprohr oder -zylinder, bestehend aus einem ersten und einem zweiten ringförmigen Band, wobei Mittel vorgesehen sind, um das erste Band spiralförmig transversal orthogonal um eine Mittelachse anzuordnen und das zweite Band um sich selbst gewickelt anzuordnen, wobei die Windungen des zweiten Bandes zur Mittelachse transversal parallel liegen und das erste Band in eine eingezogen gestapelte Stellung und das zweite Band in eine eingezogene spiralförmige Stellung zu überführen, **dadurch gekennzeichnet, daß** die Hubvorrichtung Mittel (4, 5, 6, 7) zum Verhindern eines Abstürzens bei einem Versagen des Teleskoprohrs oder -zylinders aufweist, die eine Zahnstange (4) und eine wellenförmige Profilbahn (5), die beide an einem vertikal beweglichen Teil der Hubvorrichtung befestigt sind und eine an einem festen Teil der Hubvorrichtung drehbar gelagerte Sperrklinke (6) mit einer Rolle (7) aufweisen, wobei Mittel zum Andrücken der Rolle (7) gegen die Profilbahn (5) vorgesehen sind und die Sperrklinke (6) bei Überschreiten einer vorbestimmbaren vertikalen Geschwindigkeit der Hubvorrichtung zum Eingriff in die Zahnstange (4) ausgebildet ist.

3. Hubvorrichtung gemäß Anspruch 1 oder Anspruch 2, **dadurch gekennzeichnet, daß** die Mittel zum Andrücken der Rolle (7) gegen die Profilbahn (5) als Gegengewicht (8) ausgebildet sind.

4. Hubvorrichtung gemäß Anspruch 1 oder Anspruch 2, **dadurch gekennzeichnet, daß** die Mittel zum Andrücken der Rolle (7) gegen die Profilbahn (5) als Feder ausgebildet sind.

5. Hubvorrichtung gemäß Anspruch 4, **dadurch gekennzeichnet, daß** die Federkraft der Feder einstellbar ist.

6. Verwendung einer Hubvorrichtung gemäß einem der Ansprüche 1 bis 5 in der Automobilindustrie, insbesondere für den Fahrwerkeinbau.

## Claims

1. Lifting apparatus (1) having at least one telescopic tube or cylinder and consisting of a first and a second annular band, means being provided for arranging the first band spirally and transversely orthogonal about a central axis, for arranging the second band wound about itself, the turns of this second band being transversely parallel to the central axis, and for transforming the first band into a retracted stacked position and the second band into a retracted spiral position, **characterised in that** the lifting device (1) has means (4, 5, 6, 7) to prevent it from collapsing if the telescopic tube or cylinder fails, said means featuring a toothed rack (4) and a wave-shaped profiled-path member (5), both of which are attached to a fixed part of the lifting device (1), and a catch (6) which is pivoted on a vertically movable part of the lifting device (1) and incorporates a roller (7), means being provided for pressing the roller (7) against the profiled-path member (5), and the catch (6) being engineered to engage the toothed rack (4) if a pre-definable vertical speed of the lifting device is exceeded.

2. Lifting apparatus (1) having at least one telescopic tube or cylinder and consisting of a first and a second annular band, means being provided for arranging the first band spirally and transversely orthogonal about a central axis, for arranging the second band wound about itself, the turns of this second band being transversely parallel to the central axis, and for transforming the first band into a retracted stacked position and the second band into a retracted spiral position, **characterised in that** the lifting device has means (4, 5, 6, 7) to prevent it from collapsing if the telescopic tube or cylinder fails, said means featuring a toothed rack (4) and a wave-shaped profiled-path member (5), both of which are attached to a vertically movable part of the lifting device, and a catch (6) which is pivoted on a fixed part of the lifting device and incorporates a roller (7), means being provided for pressing the roller (7) against the profiled-path member (5), and the catch (6) being engineered to engage the toothed rack (4) if a pre-definable vertical speed of the lifting device is exceeded.

3. Lifting device according to claim 1 or claim 2, **characterised in that** the means for pressing the roller (7) against the profiled-path member (5) are configured as a counterweight (8).

4. Lifting device according to claim 1 or claim 2, **characterised in that** the means for pressing the roller (7) against the profiled-path member (5) are configured as a spring.

5. Lifting device according to claim 4, **characterised in that** the spring force of the spring is adjustable.

6. Use of a lifting device according to one of the claims 1 to 5 in the automobile industry, in particular for chassis/body marriage.

## Revendications

1. Dispositif de levage (1) avec au moins un tube ou un cylindre télescopique, composé d'une première et d'une deuxième bande annulaire, des moyens étant prévus pour disposer la première bande en formant une spirale transversalement orthogonalement à un axe central et pour disposer la deuxième bande enroulée sur elle-même, les spires de la deuxième bande étant transversalement parallèles à l'axe central, et la première bande pouvant être amenée dans une position rétractée empilée et la deuxième bande dans une position rétractée en forme de spirale, **caractérisé en ce que** le dispositif de levage (1) est muni de moyens (4, 5, 6, 7) pour empêcher une chute en cas de défaillance du tube ou du cylindre télescopique, lesdits moyens étant munis d'une tige dentée (4) et d'une trajectoire profilée (5) qui tous les deux sont fixés à une pièce fixe du dispositif de levage (1) et sont munis d'un cliquet d'arrêt (6) avec un rouleau (7), lequel cliquet est logé pivotant sur une partie mobile verticalement du dispositif de levage (1), des moyens étant prévus pour pousser le rouleau (7) contre la trajectoire profilée (5) et le cliquet d'arrêt (6) étant conçue pour s'engrainer dans la tige dentée (4) en cas de dépassement d'une vitesse verticale pouvant être prédéfinie du dispositif de levage.

2. Dispositif de levage (1) avec au moins un tube ou un cylindre télescopique, composé d'une première et d'une deuxième bande annulaire, des moyens étant prévus pour disposer la première bande en formant une spirale transversalement orthogonalement à un axe central et pour disposer la deuxième bande enroulée sur elle-même, les spires de la deuxième bande étant transversalement parallèles à l'axe central, et la première bande pouvant être amenée dans une position rétractée empilée et la deuxième bande dans une position rétractée en forme de spirale, **caractérisé en ce que** le dispositif de levage (1) est muni de moyens (4, 5, 6, 7) pour empêcher une chute en cas de défaillance du tube ou du cylindre télescopique, lesdits moyens étant munis d'une tige dentée (4) et d'une trajectoire profilée (5) qui tous les deux sont fixés à une pièce mobile verticalement du dispositif de levage (1) et sont munis d'un cliquet d'arrêt (6) avec un rouleau (7), lequel cliquet est logé pivotant sur une partie fixe du dispositif de levage (1), des moyens étant prévus pour pousser le rouleau (7) contre la trajectoire profilée (5) et le cliquet d'arrêt (6) étant conçue pour s'engrainer dans la tige dentée (4) en cas de dépassement d'une vitesse verticale pouvant être prédéfinie du dispositif de levage.

3. Dispositif de levage selon la revendication 1, **caractérisé en ce que** les moyens pour appuyer le rouleau (7) contre la trajectoire profilée (5) sont conçus sous la forme d'un contrepoids (8).

4. Dispositif de levage selon la revendication 1 ou 2, **caractérisé en ce que** les moyens pour appuyer le rouleau (7) contre la trajectoire profilée (5) sont conçus sous la forme d'un ressort.

5. Dispositif de levage selon la revendication 4, **caractérisé en ce que** la force de ressort du ressort peut être ajustée.

6. Utilisation d'un dispositif de levage selon l'une des revendications 1 à 5 dans l'industrie automobile, notamment pour le montage du châssis.
